# FASCICULE DE BREVET EUROPEEN

(11) **EP 1 891 294 B1**
(45) Date de publication et mention de la délivrance du brevet: **09.11.2011**
(21) Numéro de dépôt: 06764768.5
(22) Date de dépôt: 12.06.2006
(51) Int. Cl.: E06B 3/70, E06B 7/28

(54) **HOUSSE DE PORTE**
TÜRABDECKUNG
DOOR COVER

(30) Priorité: 13.06.2005 FR 0505961
(43) Date de publication de la demande: 27.02.2008
(73) Titulaire: de la Croix, Victoire, 75008 Paris (FR)
(72) Inventeur: de la Croix, Victoire, 75008 Paris (FR)
(74) Mandataire: Casalonga, Axel
(86) Numéro de dépôt international: PCT/FR2006/001318
(87) Numéro de publication internationale: WO 2006/134255

(56) Documents cités:
- CA-C- 2 169 383
- US-A- 4 627 363
- US-A- 5 255 464
- US-A- 5 255 727
- US-A- 5 351 733
- US-A- 5 814 379
- US-A- 5 922 437
- US-A- 6 029 409
- US-A1- 2003 026 940
- US-A1- 2006 115 620
- US-B1- 6 367 204

## Description

La présente invention concerne le domaine de la décoration d'intérieur ou de la rénovation d'un habitat.

Plus particulièrement, la présente invention est relative à une housse de porte destinée à être configurée sous la forme d'un manchon pour venir habiller une porte d'une habitation ou d'un logement. Cependant, l'invention s'applique de manière générale à l'habillage de tout type d'ouvrant. Dans la suite, on considèrera toutefois que l'invention s'applique à l'habillage d'une porte.

Le but de cette invention est de ainsi répondre à un besoin de décorer un élément de notre habitant souvent négligé : la porte.

Il existe, dans l'état de la technique, divers types de housses permettant l'habillage d'une porte ou, de manière générale, d'un ouvrant.

On pourra à cet égard se référer au document US 5,839,237 qui décrit un habillage pour porte de garage.

Toutefois, dans l'état de la technique, et en particulier dans ce document US 5,839,237, l'habillage n'est pas configuré sous la forme d'une housse venant recouvrir les deux grandes faces mutuellement opposées d'un ouvrant, seule l'une des deux faces de la porte étant destinée à être habillée.

Le but de l'invention est donc de pallier les inconvénients des housses de l'état de la technique.

Aussi est-ce un but de l'invention que de fournir un habillage pour porte capable de venir recouvrir simultanément les deux faces d'une porte.

Un autre but de l'invention est de fournir un tel habillage, de structure simple, aisé à installer et pouvant être fabriqué à faible coût.

L'invention a donc pour objet un dispositif selon la revendication 1 permettant d'habiller ou de couvrir au moins en partie un ouvrant tel qu'une porte avec un matériau souple, et des moyens de fermeture adaptés pour configurer le matériau souple sous la forme d'un manchon réglable, pour s'adapter à des portes de hauteurs différentes tout en permettant un bon fonctionnement d'ouverture et de fermeture de la porte.

Ce dispositif agit ainsi comme un manchon autour de la porte et permet de décorer les deux faces de la porte sans l'abîmer car le montage du manchon ne nécessite pas d'utiliser des moyens de fixation agressifs du type vis, clous ou d'adhésifs. -

On choisira de préférence un matériau pour le manchon suffisamment fin pour décorer les deux faces de la porte sans en gêner le fonctionnement de fermeture ou d'ouverture.

Dans différents modes de réalisation, l'invention peut en outre comporter une ou plusieurs des caractéristiques suivantes, prises isolément ou selon toutes les.combinaisons techniquement possibles :
- les moyens de fermeture comprennent des oeillets placés au voisinage de l'une des zones d'extrémité du matériau et des rubans placés au voisinage de l'autre zone d'extrémité du matériau ;
- les oeillets et les rubans sont disposés linéairement et transversalement ;
- les oeillets sont associés chacun à un ruban destiné à être noué avec les rubans de l'autre zone d'extrémité pour fermer le manchon ;
- les moyens de fermeture comportent des moyens de fermeture à boucles et crochets, de type bande Velcro © ;
- les moyens de fermeture comportent un ensemble de boutons et boutonnières ;
- les moyens de fermeture comportent un ensemble de boutons-pression ;
- le matériau est élastique et cousu pour former le manchon ;
- les moyens de fermeture comporte une ou plusieurs bandes adhésives ;
- les moyens de fermeture comprennent un ensemble de sangles fixées à l'une des extrémités du matériau et un ensemble correspondant de boucles à ardillon destiné à s'engager dans un orifice pratiqué dans la sangle, lesdites boucles étant prévues à une extrémité opposée du matériau ;

Le matériau souple est réalisé sous la forme d'un ensemble de pans reliés deux à deux par lesdits moyens de fermeture pour former le manchon.

L'invention sera mieux comprise à la lecture de la description faite en référence aux dessins annexés sur lesquels :
- La figure 1 représente le dessin d'une housse de porte dont le système de fermeture comprend des cordelettes ou rubans et des oeillets ;
- La figure 2 représente le coté recto une porte habillée d'une house de porte dont le système de fermeture comprend des rubans et des oeillets ;
- La figure 3 représente le côté verso d'une porte habillée d'une house de porte dont le système de fermeture comprend des rubans et des oeillets ;
- La figure 4 représente le côté recto d'une housse de porte dont le système de fermeture comprend des bandes velcro ;
- La figure 5 représente le côté verso d'une housse de porte dont le système de fermeture comprend des bandes velcro ;
- La figure 6 représente une porte habillée d'une housse de porte dont le système de fermeture est constitué de bandes Velcro ;
- La figure 7 représente une housse de porte dont le système de fermeture comprend un ensemble de boutons et boutonnières ;
- La figure 8 représente une porte habillée d'une housse de porte dont le système de fermeture comprend un ensemble de boutons et boutonnières ;
- La figure 9 représente le côté recto d'une housse de porte dont le système de fermeture comprend un ensemble de boutons-pression ;
- La figure 10 représente le côté verso d'une housse de porte dont le système de fermeture comprend un ensemble de boutons-pression ;
- La figure 11 représente une housse de porte dont le système de fermeture comprend une rangée d'élastiques ;
- La figure 12 représente une porte habillée d'une housse de porte dont le système de fermeture comprend des élastiques ;
- La figure 13 représente une housse de porte dont le système de fermeture comprend des oeillets et un lacet ;
- La figure 14 représente une porte habillée d'une housse de porte dont le système de fermeture comporte des oeillets et une cordelette ;
- La figure 15 représente une housse de porte dont le système de fermeture comprend une bande adhésive ;
- La figure 16 illustre un autre mode de réalisation d'un dispositif selon l'invention, dont les moyens de fermeture sont formés par un ensemble de boucle de ceinture et de sangles ; et
- Les figures 17 et 18 encore un autre mode de réalisation d'un dispositif selon l'invention dans lequel le dispositif est agencés sous la forme de plusieurs panneaux liés entre eux par des lanières.

Telle que représentée à la figure 1, la housse de porte H se présente sous la forme d'une pièce de matériau souple rectangulaire Z équipée de moyens de fermeture ajustables aptes à conformer la housse sous la forme d'un manchon continu autour de la porte. Ce matériau peut être constitué de type de matière appropriée pour l'utilisation envisagée, telle qu'un coton, un jersey, ...On notera cependant que dans certaines applications, ce matériau peut encore être constitué par un non-tissé, par exemple en polyéthylène ou en EVA (Ethylène Vinyle Acétate), pour la réalisation d'une housse jetable.

On notera que la forme rectangulaire sur les dessins est simplement illustrative et peut-être remplacée par tout autre élément géométrique de façon à ce que le matériau Z puisse recouvrir au moins en partie les deux hauteurs de la porte pour former un manchon continu autour de la porte, (figures 2 et 3).

Le matériau Z est moins large qu'une porte standard.

Ainsi, pour utiliser la housse, il suffit d'enrouler le matériau Z autour de la porte et d'ajuster ce tissu à la porte de façon que le manchon épouse parfaitement les contours de la porte grâce à son système de fermeture ajustable.

Cette invention peut-être décrite avec une face A et B qui représentent respectivement le recto et verso de la porte une fois le dispositif mis en place.

En d'autres termes, le dispositif comporte deux zones 1 et 2 qui sont destinées à venir respectivement se plaquer contre la face recto et la face verso de la porte et deux faces mutuellement opposées qui viennent l'une se plaquer sur la porte et l'autre constituer la face externe visible de la housse.

En référence à la figure 2, sur la face A, externe, une décoration I (figure 1) est appliquée au matériau. La représentation de la décoration I sur les dessins est simplement illustrative et peut être remplacée par tout autre élément décoratif. Cette décoration peut-être sérigraphiée, numérisée, cousue, peinte, brodée collée, tissée dans le tissu, etc. Elle peut s'étendre sur toute la surface du rectangle ou sur une partie seulement.

Sur la face verso B, ou face interne de la housse, se situe le système de fermeture de la housse. Dans un mode de réalisation du système de fermeture, la fermeture s'obtient en faisant des noeuds avec des cordelettes, (ou rubans). (figure 1) :

Une rangée de cordelettes E est ainsi cousue de façon linéaire à l'extrémité de la face du rectangle, dans le sens de la largeur, c'est-à-dire le sur côté transversal 3 du rectangle. La longueur du matériau Z étant plus longue que deux fois la hauteur de la porte. Cela forme un rabat A'. Sur la face interne B du rectangle, sur la limite du rabat A' est fixée de façon linéaire une rangée d'oeillet F dont le nombre correspond au nombre de cordelettes E situées sur l'autre extrémité de Z, et sous chaque oeillet une cordelette G est cousue. Chaque cordelette E correspond transversalement à un oeillet F et passera dans cet oeillet F pour être nouée avec une cordelette G. Il suffit alors de tirer sur les cordelettes E pour ajuster le dispositif à la taille de la porte.

En variante, les moyens de fermeture sont:

### a- Fermeture du type velcro. (figures 4, 5 et 6)

Sur le matériau Z, sur la face recto A, est cousue ou collée une rangée de bandes Velcro® O sur le rabat A', ces bandes Velcro® étant parallèles aux côtés longitudinaux 4 et 5 du rectangle Z. Sur la face B verso du matériau Z sera cousue une bande Velcro® P sur le bord 3 du rectangle de Z. Ensuite on enroulera le matériau Z sur la porte dans le sens de la longueur, les parties males et femelles du velcro se collant pour assurer la fermeture de la housse, afin de former le manchon. La longueur des bandes velcro O permettra de s'adapter aux différentes hauteurs de portes.

### b- Fermeture du type boutons et boutonnières (figure 7 et 8)

Sur la housse Z, à la hauteur du rabat A' sont cousus quelques rangées de boutonnières N parallèles aux côtés longitudinaux 4 et 5 du rectangle Z. Sur le côté latéral 3 du rectangle de tissu Z est cousue une rangée de boutons M. Le matériau Z sera alors entouré sur la porte (figure 8), dans le sens de la longueur. Il suffit de boutonner les boutons dans les boutonnières pour fermer la housse et former le manchon. Les différentes hauteurs de boutonnières permettront d'ajuster la housse à différentes hauteurs de portes.

### c- Fermeture par pression (figures 9 et 10)

Sur la face recto du rectangle de tissu Z on applique sur le rabat A' plusieurs rangées de boutons-pression R, parallèles aux côtés 4 et 5. Sur la face B verso du rectangle de tissu Z on applique une rangée de boutons-pression S dans la largeur, le long du côté latéral 3. Le tissu Z sera ensuite enroulé autour de la porte. Puis il suffira de presser les boutons-pression, pour refermer le manchon. Le nombre de boutons-pression R par rangée permettra d'ajuster Z aux différentes hauteurs de porte.

### d- Fermeture par élastiques (figures 11 et 12)

Sur la housse Z est cousue une rangée d'élastiques Q sur le bord de la housse, le long du côté 3, dont la longueur est à peu près un tiers de celle du rabat A'. Puis l'extrémité des élastiques Q est cousue au niveau du rabat A', ceci referme le manchon. (figure 12) On glisse alors le manchon Z sur la porte dans sa hauteur. L'élasticité des élastiques permettra au manchon de s'adapter à des portes de tailles différentes.

### e- Fermeture à lacets (figures 13 et 14)

Dans ce cas de figure, la longueur de la housse Z sera à peu près deux fois la taille d'une porte standard en hauteur. Sur les bords latéraux 3 et 6 B est formée une rangée d'oeillets T. Dans ce mode de réalisation, le manchon est formé en enroulant la housse autour de la porte (Figure 13). Pour fermer le manchon une cordelette U ou un ruban est lacé comme sur une chaussure pour refermer le manchon autour de la porte (Figure 14). La longueur de la cordelette permettra de s'adapter à différentes hauteurs de porte.

### f- Manchon de porte dont le matériau est souple et élastique (comme un jersey de coton), dont les extrémités étroites sont cousues bord à bord pour former un manchon. L'élasticité du matériau permettra de s'adapter à différentes hauteurs de porte.

Comme on le conçoit, l'invention qui vient d'être décrite, qui utilise une housse de forme générale rectangulaire pourvue de moyens de fixation pour configurer la housse sous la forme d'un manchon qui vient se positionner autour d'une porte, permet de procéder à un habillage de la porte au moyen d'un dispositif de structure particulièrement simple, aisée à installer, et d'un coût de fabrication relativement réduit.

Le coût de fabrication peut encore être réduit lorsque la housse est réalisée en matériau non-tissé.

Dans les différents exemples de réalisation envisagés, les moyens de fermeture sont constitués soit par des cordelettes prévues sur l'une des extrémités de la housse et destinées à s'insérer dans des oeillets correspondants pratiqués à l'autre extrémité pour être noués avec des cordelettes correspondantes, soit par des moyens de fermeture de type Velcro prévus d'une part à l'une des extrémités de la face de la housse destinée à constituer la face externe du manchon et, d'autre part, à l'autre extrémité de la face de la housse destinée à constituer la face interne du manchon, soit de type boutons et boutonnières prévus respectivement aux extrémités mutuellement opposées de la housse, soit des moyens de fermeture de type bouton pression, soit par des cordons élastiques reliant les deux extrémités mutuellement opposées de la housse, soit encore des lacets.

Toutefois, on ne sort pas du cadre de l'invention lorsque la housse est pourvue de tout autre type de moyen de fermeture capable de la configurer sous la forme d'un manchon.

Ainsi, comme indiqué précédemment, on ne sort pas du cadre de l'invention lorsque les extrémités mutuellement opposées de la housse sont cousues l'une sur l'autre, la housse étant alors réalisée en matériau élastiquement déformable.

On peut également, dans ce cas, utiliser tout autre moyen de fermeture précédemment décrit, ou des moyens de fermeture de type fermeture Eclair®.

De même, l'invention n'est pas limitée aux modes de réalisation décrits.

En effet, en se référant tout d'abord à la figure 15, il est également possible, en variante, de prévoir à l'une des extrémités de la housse, une ou plusieurs bandes transversales adhésives V prévues sur la face verso de là housse, c'est-à-dire la face destinée à constituer la face externe du manchon, cette face adhésive étant destinée à recevoir l'extrémité opposée de la housse.

Une telle bande adhésive peut être réalisée par tout moyen approprié, par exemple en utilisant une bande thermocollante ou en utilisant un matériau adhésif double face. On pourrait également utiliser un matériau adhésif simple face qui s'étend en saillie au-delà de la housse.

De même, comme visible sur la figure 16, les moyens de fermeture peuvent être constitués par un ensemble de boucles, tel que W à ardillons prévues à l'une des extrémités de la housse, destinées chacune à coopérer avec une sangle perforée X ixée à l'autre extrémité de la housse.

Enfin, comme représenté aux figures 17 et 18, on ne sort pas du cadre de l'invention lorsque la housse est formée d'un ensemble de pans, tels que Y et Y' reliés entre eux de manière à former le manchon. au moyen de systèmes de fermeture Y" tels que ceux décrits précédemment.

## Revendications

1. Dispositif permettant d'habiller ou de couvrir au moins en partie un ouvrant tel qu'une porte, comprenant un matériau (Z) souple, et des moyens de fermeture adaptés pour configurer le matériau souple sous la forme d'un manchon réglable, pour s'adapter à des portes de hauteurs différentes tout en permettant un bon fonctionnement d'ouverture et de fermeture de la porte, **caractérisé en ce que** la longueur du matériau (Z) est plus longue que deux fois la hauteur de la porte etle matériau (Z) forme, à l'état fermé, un rabat sur lequel sont fixés les moyens de fermeture.

2. Dispositif selon la revendication 1, caractérisé les moyens de fermeture comprennent des oeillets (F) placés au voisinage de l'une des zones d'extrémité du matériau et des rubans (E) placés au voisinage de l'autre zone d'extrémité du matériau.

3. Dispositif selon la revendication 2, **caractérisé en ce qu'**il les oeillets et les rubans sont disposées linéairement et transversalement.

4. Dispositif selon l'une des revendications 2 et 3, **caractérisé en ce que** les oeillets sont associés chacun à un ruban (G) destiné à être noué avec les rubans de l'autre zone d'extrémité pour fermer le manchon.

5. Dispositif selon la revendication 1, **caractérisé en ce que** les moyens de fermeture comportent des moyens de fermeture à boucles et crochets (O, P), de type bandes Velcro ©

6. Dispositif selon la revendication 1, **caractérisé en ce que** les moyens de fermeture comportent un ensemble de boutons et boutonnières.

7. Dispositif selon la revendication 1, **caractérisé en ce que** les moyens de fermeture comportent un ensemble de boutons-pression.

8. Dispositif selon la revendication 1, **caractérisé en ce que** le matériau est élastique et cousu pour former le manchon.

9. Dispositif selon la revendication 1, **caractérisé en ce que** les moyens de fermeture comprennent un matériau adhésif.

10. Dispositif selon la revendication 1, **caractérisé en ce que** les moyens de fermeture comprennent un ensemble de sangles fixées à l'une des extrémités du matériau et un ensemble correspondant de boucles à ardillon destiné à s'engager dans un orifice pratiqué dans la sangle, lesdites boucles étant prévues à une extrémité opposée du matériau.

11. Dispositif selon l'une quelconque des revendications 1 à 10, **caractérisé en ce que** le matériau souple est réalisé sous la forme d'un ensemble de pans (Y, Y') reliés deux à deux par lesdits moyens de fermeture pour former le manchon.

## Claims

1. Device enabling dressing up or covering at least in part an opening such as a door, including a flexible material (Z), and closure means suited for configuring the flexible material in the shape of an adjustable sleeve in order to adapt it to doors of different heights while enabling good door opening and closing operations, **characterized in that** the length of the material (Z) is longer than twice the height of the door and **in that** the material (Z) forms, in the closed state, a flap to which the closure means are fastened.

2. Device according Claim 1, **characterized in that** the closure means include eyelets (F) placed in the area of one of the end zones of the material and ribbons (E) placed in the area of the other end zone of the material.

3. Device according Claim 2, **characterized in that** the eyelets and ribbons are arranged linearly and transversely.

4. Device according one of Claims 2 and 3, **characterized in that** the eyelets are each associated with a ribbon (G) intended to be knotted with the ribbons from the other end zone for closing the sleeve.

5. Device according Claim 1, **characterized in that** the closure means comprise hook-and-loop (O and P) closure means of the Velcro^{©} strip type.

6. Device according Claim 1, **characterized in that** the closure means comprise a set of buttons and buttonholes.

7. Device according Claim 1, **characterized in that** the closure means comprise a set of press studs.

8. Device according Claim 1, **characterized in that** the material is elastic and sewn to form the sleeve.

9. Device according Claim 1, **characterized in that** the closure means include an adhesive.

10. Device according Claim 1, **characterized in that** the closure means include a set of straps attached to one end of the material and a corresponding set of loops with tongues intended to be engaged in an orifice made in the strap, where said loops are provided at an opposite end of the material.

11. Device according any one of Claims 1 to 10, **characterized in that** the flexible material is made in the form of a set of panels (Y, Y') connected two by two by said closure means in order to form the sleeve.

## Patentansprüche

1. Vorrichtung, die es ermöglicht, eine Öffnungseinrichtung wie eine Tür zumindest teilweise zu verkleiden oder zu bedecken, die ein weiches Material (Z) und Schließvorrichtungen enthält, die geeignet sind, um das weiche Material in Form einer Ummantelung zu konfigurieren, die einstellbar ist, um sich an Türen unterschiedlicher Höhen anzupassen und gleichzeitig einen einwandfreien Öffnungs- und Schließbetrieb der Tür zu erlauben, **dadurch gekennzeichnet, dass** die Länge des Materials (Z) größer ist als die doppelte Höhe der Tür, und dass das Material (Z) im geschlossenen Zustand einen Umschlag formt, an dem die Schließeinrichtungen befestigt sind.

2. Vorrichtung nach Anspruch 1, **dadurch gekennzeichnet, dass** die Schließeinrichtungen Ösen (F), die in der Nähe einer der Endzonen des Materials angeordnet sind, und Bänder (E) enthalten, die in der Nähe der anderen Endzone des Materials angeordnet sind.

3. Vorrichtung nach Anspruch 2, **dadurch gekennzeichnet, dass** die Ösen und die Bänder linear und quer angeordnet sind.

4. Vorrichtung nach einem der Ansprüche 2 und 3, **dadurch gekennzeichnet, dass** die Ösen je einem Band (G) zugeordnet sind, das dazu bestimmt ist, mit den Bändern der anderen Endzone verknotet zu werden, um die Ummantelung zu schließen.

5. Vorrichtung nach Anspruch 1, **dadurch gekennzeichnet, dass** die Schließeinrichtungen Schließeinrichtungen mit Schlaufen und Haken (O, P) von der Art Klettband (Velcro^{©}) aufweisen.

6. Vorrichtung nach Anspruch 1, **dadurch gekennzeichnet, dass** die Schließeinrichtungen eine Einheit von Knöpfen und Knopflöchern aufweisen.

7. Vorrichtung nach Anspruch 1, **dadurch gekennzeichnet, dass** die Schließeinrichtungen eine Einheit von Druckknöpfen aufweisen.

8. Vorrichtung nach Anspruch 1, **dadurch gekennzeichnet, dass** das Material elastisch und genäht ist, um die Ummantelung zu bilden.

9. Vorrichtung nach Anspruch 1, **dadurch gekennzeichnet, dass** die Schließeinrichtungen ein haftendes Material enthalten.

10. Vorrichtung nach Anspruch 1, **dadurch gekennzeichnet, dass** die Schließeinrichtungen eine Einheit von Gurten, die an einem der Enden des Materials befestigt sind, und eine entsprechende Einheit von Schlaufen mit Dorn enthalten, die dazu bestimmt ist, sich in eine im Gurt hergestellte Öffnung einzuführen, wobei die Schlaufen an einem entgegengesetzten Ende des Materials vorgesehen sind.

11. Vorrichtung nach einem der Ansprüche 1 bis 10, **dadurch gekennzeichnet, dass** das weiche Material in Form einer Einheiten von Bahnen (Y, Y') hergestellt ist, die paarweise durch die Schließeinrichtungen verbunden sind, um die Ummantelung zu formen.
